# EUROPÄISCHE PATENTSCHRIFT

(11) **EP 1 081 641 B1**
(45) Veröffentlichungstag und Bekanntmachung des Hinweises auf die Patenterteilung: **04.10.2006**
(21) Anmeldenummer: 00116485.4
(22) Anmeldetag: 29.07.2000
(51) Int. Cl.: G06M 1/04, G06M 3/12, G06M 1/10

(54) **Elektromechanisches Zählwerk**
Electromechanical counter mechanism
Mécanisme compteur électromécanique

(30) Priorität: 03.09.1999 DE 29915528 U
(43) Veröffentlichungstag der Anmeldung: 07.03.2001
(73) Patentinhaber: Fritz Kübler GmbH Zähl-und Sensortechnik, 78054 Villingen-Schwenningen (DE)
(72) Erfinder: Banholzer, Kurt, 78083 Dauchingen (DE)
(74) Vertreter: Wegener, Markus

(56) Entgegenhaltungen:
- DE-A- 3 930 976
- DE-B- 1 234 434
- US-A- 3 376 569
- US-A- 3 626 263
- US-A- 4 937 798

## Beschreibung

Die vorliegende Erfindung betrifft ein elektromechanisches Zählwert mit: einem gehäuseartigen Träger, wobei der Träger einen Boden und zwei Seitenwände, die mit dem Boden verbunden sind, umfasst; Ziffernrollen, die drehbar zwischen den Seitenwänden gelagert sind; einem Antrieb zum Antreiben der Ziffernrollen, wobei der Antrieb am Boden angebracht ist; und einer magnetischen Abschirmung, die den Antrieb seitlich und an dessen Oberseite umschließt. Ein derartiges elektromechanisches Zählwerk ist aus der DE 1 234 434 bekannt.

Bei bekannten Zählwerken sitzt der Antrieb für die Ziffernrollen außerhalb des Trägers. Er kann dadurch leicht magnetisch manipuliert werden. Auch die den Antrieb mit den Ziffernrollen verbindenden Antriebselemente sind teilweise außerhalb des Trägers bzw. des den Träger aufnehmenden Gehäuses vorgesehen. Dadurch baut das Zählwerk außerdem verhältnismäßig groß

Die US 3,626,263 offenbart, dass der Antrieb innerhalb des Trägers im Bereich neben den Ziffernrollen angeordnet ist. Die US 3,626,263 offenbart ein elektromechanisches Zählwerk. Bei diesem Zählwerk ist der Antrieb seitlich zu den Ziffernrollen angeordnet. Er liegt benachbart zu Seitenwänden einer Trägerstruktur bzw. des Gehäuses, so dass eine magnetische Manipulation von außen nicht ausgeschlossen werden kann.

Auch bei anderen bekannten elektromechanischen Zählwerken (US-A-4 937 798 und 3 376 569) ist der Antrieb neben den Ziffernrollen unmittelbar benachbart zu einer Seitenwand des Gehäuses angeordnet. Die DE 39 30 976 A1 offenbart ebenfalls ein elektromechanisches Zählwerk. Dort sind unterhalb der Ziffernrollen zwei Schwenkarme vorgesehen. Die Schwenkarme sind mit Induktionsspulen verbunden und gegenüberliegend von einem Dauermagneten schwenkbar gelagert. Außerdem sind die beiden Schwenkarme federnd an einem Gehäuse abgestützt. Sie können nicht unbeabsichtigt gegeneinander verschwenkt werden, so dass ein unbeabsichtigter Schaltvorgang ausgeschlossen ist. Dieses Zählwerk kann dort eingesetzt werden, wo Stöße auftreten.

Der Erfindung liegt die Aufgabe zugrunde, das gattungsgemäße elektromechanische Zählwerk so auszubilden, dass es bei kompakter Ausbildung von außen magnetisch nicht manipuliert werden kann.

Diese Aufgabe wird gemäß einem Zählwerk der eingangs erwähnten Art gelöst, wobei der Träger einstückig ausgebildet ist, und der Antrieb und die Abschirmung in einem Bereich unterhalb der Ziffernrollen und zwischen den Seitenwänden angeordnet sind.

Weitere Merkmale der Erfindung ergeben sich aus den weiteren Ansprüchen, der Beschreibung und den Zeichnungen.

Die Erfindung wird anhand eines in den Zeichnungen dargestellten Ausführungsbeispieles näher erläutert. Es zeigen
- Fig. 1: in Vorderansicht ein erfindungsgemäßes elektromechanisches Zählwerk, dessen Vorderwand teilweise aufgebrochen ist,
- Fig. 2: eine Draufsicht auf das Zählwerk gemäß Fig. 1 bei abgenommenen Ziffernrollen und Triebrädern,
- Fig. 3: in einer Darstellung entsprechend Fig. 2 eine Draufsicht auf das Zählwerk mit einem Teil der Ziffernrollen und der Triebräder.

Das elektromechanische Zählwerk hat einen Träger 1 mit zueinander parallelen Seitenwänden 2, 3, die durch einen Boden 4 miteinander verbunden sind. Der Boden 4 hat rechteckigen Umriß (Fig. 2). Die senkrecht zum Boden 4 liegenden Seitenwände 2, 3 sind an den Schmalseiten des Bodens 4 vorgesehen. Von den Seitenwänden 2, 3 stehen an den diagonal einander gegenüberliegenden Ecken in Höhe des Bodens 4 liegende Laschen 5 und 6 ab, mit denen das Zählwerk an seinem Einbauort befestigt werden kann.

Die Seitenwände 2, 3 sind auf einer Seite durch eine Vorderwand 7 miteinander verbunden, die sich vom Boden 4 aus etwa über die halbe Höhe der Seitenwände erstreckt (Fig. 1). Auf der gegenüberliegenden Seite sind die beiden Seitenwände 2, 3 am oberen Rand durch einen Quersteg 8 miteinander verbunden. Der Träger 1 ist vorteilhaft einstückig aus Kunststoff hergestellt.

Auf dem Boden 4 des Trägers 1 ist ein Antrieb 9, vorzugsweise ein Schrittmotor, befestigt, der in bekannter Weise ausgebildet ist. Der Antrieb 9 ist im Träger 1 eingerastet, so daß er bei Bedarf einfach aus dem Träger 1 herausgenommen und beispielsweise ausgetauscht werden kann. Vom Boden 4 stehen Rastelemente 10, 11 senkrecht ab (Fig. 1), die am freien Ende mit widerhakenartigen Rastnasen 12, 13 versehen sind. In der Einbaulage übergreifen die Rastnasen 12, 13 den Antrieb 9. Über Einführschrägen 14, 15 der Rastnasen 12, 13 läßt sich der Antrieb 9 einfach in den Träger 1 einrasten. Der Antrieb 9 ist in bekannter Weise mit einer Spule 16 versehen, deren Anschlüsse 17, 18 als Printanschlüsse ausgebildet sind, die eine einfache Verbindung mit einer (nicht dargestellten) Leiterplatte des Ansteuersystems ermöglichen. Die Anschlüsse 17, 18 sind durch Öffnungen 19, 20 im Boden 4 des Trägers 1 nach außen geführt. Wie Fig. 3 zeigt, liegt die Spule 16 zwischen zwei Schenkeln 21, 22 des Antriebes 9, der in Draufsicht gemäß Fig. 3 U-Form hat. Die beiden Schenkel 21, 22 liegen mit Abstand zu den Seitenwänden 2, 3.

Der Antrieb 9 liegt unterhalb einer magnetischen Abschirmung 23 (Fig. 1 und 2), die aus Weicheisen besteht und den Antrieb 9 an seinen Seiten und an der Oberseite umschließt. Die Abschirmung 23 hat rechteckigen Umriß und liegt mit Seitenwänden 24 bis 27 auf dem Boden 4 des Trägers 1 auf. Durch die Abschirmung 23 ist der Antrieb 9 gegen magnetische Fremdfelder von allen Seiten geschützt. Wie Fig. 2 zeigt, liegen die Seitenwände 25, 27 mit Abstand zu den Seitenwänden 2, 3 des Trägers 1, während die Seitenwände 24, 26 in Höhe der Vorderwand 7 bzw. des Quersteges 8 des Trägers 1 liegen.

Durch die Abschirmung 23 ragt senkrecht eine Antriebsschnecke 28, die mit einem Schneckenrad 29 einer Zwischenwelle 30 in Eingriff ist. Sie sitzt drehbar auf einer Achse 31, die mit ihren Enden an den Innenseiten der Seitenwände 2, 3 des Trägers 1 eingerastet ist. Die Achse 31 liegt mit geringem Abstand oberhalb der Abschirmung 23 (Fig. 1). Die Ziffernrolle 34 sitzt mit weiteren Ziffernrollen drehbar auf einer Achse 35, deren beide Enden in den Seitenwänden 2, 3 eingerastet sind. Die Ziffernrollen 34 sind durch zwischen sie eingreifende Triebräder 36 miteinander verbunden, die auf einer Achse 37 sitzen, deren Enden ebenfalls in den Seitenwänden 2, 3 des Trägers 1 eingerastet sind. Die Triebräder 36 greifen in Verzahnungen 38 ein, die an der der Seitenwand 3 des Trägers 1 zugewandten Seite jeder Ziffernrolle 34 vorgesehen sind.

Die Wirkungsweise solcher Zählwerke ist bekannt und wird darum auch nicht näher erläutert. Über den Antrieb 9, die Antriebsschnecke 28 und die Zwischenwelle 30 wird über das Zahnradgetriebe 32, 33 die der Seitenwand 3 benachbart liegende Ziffernrolle 34 angetrieben. Die Triebräder 36 stellen in bekannter Weise sicher, daß nach einer vollständigen Umdrehung der einen Ziffernrolle beim weiteren Drehen die benachbarte Ziffernrolle weitergetaktet wird.

Da der Antrieb 9 zusammen mit den Antriebselementen innerhalb des gehäusesartigen Trägers 1 untergebracht ist, hat das elektromechanische Zählwerk einen sehr kompakten Aufbau. Der Antrieb 9 sitzt, insbesondere auch durch die magnetische Abschirmung 23 geschützt, so im Träger 1, daß eine magnetische Manipulation des Zählwerkes von außen nicht möglich ist. Hierzu trägt bei, daß der Antrieb 9 ausreichend großen Abstand von den Seitenwänden 2, 3 des Trägers 1 hat. Da der Träger 1 außerdem noch in ein gesondertes Gehäuse eingesetzt wird, ist der Abstand zwischen dem Antrieb 9 und den Seitenwänden dieses Gehäuses ausreichend groß, um magnetische Manipulationen am Antrieb 9 zuverlässig zu verhindern. Der Antrieb 9 liegt zentral innerhalb des Trägers 1 auf dessen Boden 4. Dadurch ergibt sich eine optimale Einbaulage des Antriebes 9 insbesondere im Hinblick auf magnetische Fremdfelder von allen Seiten. Das Zählwerk zeichnet sich außerdem durch einen kompakten Aufbau aus. Die Ziffern auf den Ziffernrollen 34 sind trotz der kompakten Ausbildung des Zählwerkes ausreichend groß, so daß sie gut abgelesen werden können. Die Zifferngröße beträgt im Ausführungsbeispiel 5 auf 3 mm. Der Antrieb 9, der als Schrittmotor ausgebildet ist, hat nur eine kleine Leistungsaufnahme, die in der Größenordnung von nur 25 mW liegt. Eine Versorgungsspannung ist nicht notwendig. Das Zählwerk läßt sich mit den Anschlüssen 17, 18 der Spule 16 des Schrittmotors 9 unmittelbar auf Leiterplatten befestigen.

Das Zählwerk wird vorteilhaft in Stromzählern eingesetzt. Es hat im dargestellten Ausführungsbeispiel sieben Ziffernrollen 34, die durch Impulse angesteuert werden. Das Zählwerk ist so ausgebildet, daß jeder eingehende Impuls die Dezimalstelle des Zählwerkes um eine Hundertstel Umdrehung weitersetzt.

## Patentansprüche

1. Elektromechanisches Zählwerk mit:
einem gehäuseartigenTräger (1), wobei der Träger (1) einen Boden (4) und zwei Seitenwände (2, 3), die mit dem Boden (4) verbunden sind, umfasst,
Ziffernrollen (34), die drehbar zwischen den Seitenwänden (2, 3) gelagert sind,
einem Antrieb (9) zum Antreiben der Ziffernrollen (34), wobei der Antrieb (9) am Boden (4) angebracht ist, und
einer magnetischen Abschirmung (23), die den Antrieb (9) seitlich und an dessen Oberseite umschließt,
**dadurch gekennzeichnet,**
**dass** der Träger (1) einstückig ausgebildet ist, und
**dass** der Antrieb (9) und die Abschirmung (23) in einem Bereich unterhalb der Ziffernrollen (34) und zwischen den Seitenwänden (2, 3) angeordnet sind.

2. Zählwerk nach Anspruch 1, **dadurch gekennzeichnet, dass** der Antrieb (9) ein schrittmotor ist, der eine Spule (9) zum Ansteuern der Ziffernrollen (34) mittels Impulsen aufweist.

3. Zählwerk nach Anspruch 1 oder 2, **dadurch gekennzeichnet, dass** der Antrieb (9) Abstand von Seitenwänden (2, 3) des Trägers (1) hat.

4. Zählwerk nach einem der Ansprüche 1 bis 3, **dadurch gekennzeichnet, dass** der Antrieb (9) rastend im Träger (1) gehalten ist.

5. Zählwerk nach Anspruch 4, **dadurch gekennzeichnet, dass** vom Boden (4) des Trägers (1) Rastelemente (10, 11) abstehen, die den Antrieb (9) halten.

6. Zählwerk nach einem der Ansprüche 1 bis 5, **dadurch gekennzeichnet, dass** der Antrieb (9) unter einer magnetischen, aus Weicheisen bestehenden Abschirmung (23) liegt.

7. Zählwerk nach einem der Ansprüche 1 bis 6, **dadurch gekennzeichnet, dass** Anschlüsse (17, 18) des Antriebes (9) als Printanschlüsse ausgebildet sind.

8. Zählwerk nach einem der Ansprüche 1 bis 7, **dadurch gekennzeichnet, dass** eine Antriebsschnecke (28) des Antriebes (9) in ein Schneckenrad (29) einer Zwischenwelle (30) eingreift.

9. Zählwerk nach Anspruch 8, **dadurch gekennzeichnet, dass** die vorteilhaft drehbar auf einer Achse (31) sitzende Zwischenwelle (30) ein Zahnrad (32) trägt, das mit einer Verzahnung (33) einer Antriebsziffernrolle (34) in Eingriff ist.

10. Zählwerk nach Anspruch 9, **dadurch gekennzeichnet, dass** die Achse (31) der Zwischenwelle (30) in den Seitenwänden (2, 3) des Trägers (1) gelagert ist.

11. Zählwerk nach Anspruch 10, **dadurch gekennzeichnet, dass** die Achse (31) der Zwischenwelle (30) parallel zu einer die Ziffernrollen (34) tragenden Achse (35) liegt, die vorzugsweise in den Seitenwänden (2, 3) des Trägers (1) gelagert ist.

12. Zählwerk nach einem der Ansprüche 1 bis 11, **dadurch gekennzeichnet, dass** der Träger (1) aus Kunststoff hergestellt ist.

## Claims

1. Electromechanical counter comprising:
a housing-like support (1), the support (1) having a bottom (4) and two side walls (2, 3) connected to the bottom (4),
number wheels (34) being rotatably supported between the side walls (2, 3),
a drive (9) for driving the number wheels (34), wherein the drive (9) is mounted on the bottom (4), and
a magnetic screening (23), which encloses the drive (9) laterally and at its top side,
**characterized in that**
the support (1) is formed integrally, and
the drive (9) and the screening (23) are arranged within a region beneath the number wheels (34) and between the side walls (2, 3).

2. Counter of claim 1, **characterized in that** the drive (9) is a step motor comprising a coil (9) for controlling the number wheels (34) by means of pulses.

3. Counter of claim 1 or 2, **characterized in that** the drive (9) is spaced from the side walls (2, 3) of the support (1).

4. Counter of one of claims 1 to 3, **characterized in that** the drive (9) is held in the support in a locking manner.

5. Counter of claim 4, **characterized in that** lock elements (10, 11) protrude from the bottom (4) of the support (1) and hold the drive (9).

6. Counter of one of claims 1 to 5, **characterized in that** the drive (9) is beneath a magnetic screening (23) made of soft iron.

7. Counter of one of claims 1 to 6, **characterized in that** terminals (17, 18) of the drive (9) are formed as printer connections.

8. Counter of one of claims 1 to 7, **characterized in that** a driving worm (28) of the drive (9) engages in a worm gear (29) of an intermediate shaft (30).

9. Counter of claim 8, **characterized in that** the intermediate shaft (30) sitting advantageously rotatable on an axis (31) carries a gear (32) which engages in a toothed wheel work (33) of a driving number wheel (34).

10. Counter of claim 9, **characterized in that** the axis (31) of the intermediate shaft (30) is supported in the side walls (2, 3) of the support (3).

11. Counter of claim 10, **characterized in that** the axis (31) of the intermediate shaft (30) is parallel to an axis (35), which is preferably supported in the side walls (2, 3) of the support (1), supporting the number wheels (34).

12. Counter of one of claims 1 to 11, **characterized in that** the support (1) is made of plastics.

## Revendications

1. Mécanisme compteur électromécanique avec :
un support (1) de type boîtier, le support (1) comprenant un fond (4) et deux parois latérales (2, 3) qui sont reliées au fond (4),
des rouleaux de chiffres (34) qui sont montés rotatifs entre les parois latérales (2, 3),
un entraînement (9) pour entraîner les rouleaux de chiffres (34), l'entraînement (9) étant placé sur le fond (4), et
un blindage magnétique (23) qui enferme l'entraînement (9) latéralement et sur sa face supérieure,
**caractérisé en ce que**
le support (1) est réalisé d'un seul tenant, et
**en ce que** l'entraînement (9) et le blindage (23) sont placés dans une zone au-dessous des rouleaux de chiffres (34) et entre les parois latérales (2, 3).

2. Mécanisme compteur selon la revendication 1, **caractérisé en ce que** l'entraînement (9) est un moteur pas à pas qui présente une bobine (9) pour commander les rouleaux de chiffres (34) au moyen d'impulsions.

3. Mécanisme compteur selon la revendication 1 ou 2, **caractérisé en ce que** l'entraînement (9) est à distance des parois latérales (2, 3) du support (1).

4. Mécanisme compteur selon l'une des revendications 1 à 3, **caractérisé en ce que** l'entraînement (9) est tenu par crantage dans le support (1).

5. Mécanisme compteur selon la revendication 4, **caractérisé en ce que** des éléments de crantage (10, 11) qui tiennent l'entraînement (9) forment saillie depuis le fond (4) du support (1).

6. Mécanisme compteur selon l'une des revendications 1 à 5, **caractérisé en ce que** l'entraînement (9) se trouve sous un blindage magnétique (23) constitué de fer doux.

7. Mécanisme compteur selon l'une des revendications 1 à 6, **caractérisé en ce que** les raccordements (17, 18) de l'entraînement (9) sont constitués en raccordements imprimés.

8. Mécanisme compteur selon l'une des revendications 1 à 7, **caractérisé en ce qu'**une vis d'entraînement (28) de l'entraînement (9) s'engage dans une roue dentée (29) d'un arbre intermédiaire (30).

9. Mécanisme compteur selon la revendication 8, **caractérisé en ce que** l'arbre intermédiaire (30) monté de préférence rotatif sur un axe (31) porte une roue dentée (32) qui est en prise avec une denture (33) d'un rouleau de chiffres d'entraînement (34).

10. Mécanisme compteur selon la revendication 9, **caractérisé en ce que** l'axe (31) de l'arbre intermédiaire (30) est soutenu dans les parois latérales (2, 3) du support (1).

11. Mécanisme compteur selon la revendication 10, **caractérisé en ce que** l'axe (31) de l'arbre intermédiaire (30) est parallèle à un axe (35) portant les rouleaux de chiffres (34) qui est soutenu de préférence dans les parois latérales (2, 3) du support (1).

12. Mécanisme compteur selon l'une des revendications 1 à 11, **caractérisé en ce que** le support (1) est réalisé en matière synthétique.
